# EUROPÄISCHE PATENTSCHRIFT

(11) **EP 2 303 751 B1**
(45) Veröffentlichungstag und Bekanntmachung des Hinweises auf die Patenterteilung: **06.11.2013**
(21) Anmeldenummer: 09780644.2
(22) Anmeldetag: 15.07.2009
(51) Int. Cl.: B66B 11/00

(54) **AUFZUGANLAGE MIT SELBSTFAHRENDEM GEGENGEWICHT**
ELEVATOR ASSEMBLY WITH SELF-DRIVING COUNTERBALANCE
INSTALLATION D'ASCENSEUR DOTÉE D'UN CONTREPOIDS AUTOMATIQUE

(30) Priorität: 23.07.2008 EP 08161001
(43) Veröffentlichungstag der Anmeldung: 06.04.2011
(73) Patentinhaber: Inventio AG, 6052 Hergiswil (CH)
(72) Erfinder: KOCHER, Hans, CH-6044 Udligenswil (CH); HUGEL, Stefan, Dover, NJ 07801 (US)
(74) Vertreter: Blöchle, Hans
(86) Internationale Anmeldenummer: PCT/EP2009/059079
(87) Internationale Veröffentlichungsnummer: WO 2010/010024

(56) Entgegenhaltungen:
- EP-A- 1 808 399
- WO-A-01/70614
- DE-A1- 10 140 390
- DE-A1- 19 842 052
- DE-U1- 20 320 004
- DE-U1- 20 320 076
- JP-A- 11 092 059
- US-A- 5 725 074

## Beschreibung

Die Erfindung betrifft eine Aufzugsanlage mit einer Aufzugskabine, mit mindestens einer seitlichen Führungsstruktur und mit mindestens einem entlang der Führungsstruktur verfahrbaren Gegengewicht, wobei das Gegengewicht mit einem Eigenantrieb versehen und durch Tragmittel mit der Aufzugskabine verbunden ist.

Herkömmlich Traktionsaufzüge umfassen eine Aufzugskabine, die über ein Tragmittel mit einem Gegengewicht verbunden ist. Das Tragmittel (Drahtseil, Riemen, usw.) wird über einen stationären Traktionsantrieb angetrieben. Sowohl die Aufzugskabine, als auch das Gegengewicht sind über starre Führungen im Schacht geführt.

Nachteile dieser herkömmlichen Traktionsaufzüge sind unter anderem:
- Platzbedarf des Antriebs im Aufzugschacht;
- Reibwertstreuung am Tragmittel, was teilweise zu einer Traktion führt, die entweder zu gross oder zu klein ist. Ausserdem kann die Traktion durch Störeinflüsse, z.B. durch öl, beeinträchtigt werden.
- Grosse, nicht genutzte "Totmasse" des Gegengewichts;
- Hoher Installationsaufwand für den stationären Antrieb und die Gegengewichtsführung.

Es sind auch andere Konfigurationen bekannt, bei denen ein Antrieb z.B. an dem Gegengewicht angeordnet ist. Ein Beispiel einer solchen Anordnung ist aus der Patentanmeldung EP 1 808 399 A2 bekannt, in der ein Gegengewicht mit Eigenantrieb und eine entsprechende Aufzugsanlage beschrieben sind. An dem Gegengewicht sind ein Antrieb und eine Traktionsrolle vorgesehen. Die Aufzugskabine ist an demselben Tragmittel mittels Unterschlingung aufgehängt, das auch das Gegengewicht trägt.

Des Weiteren offenbart diese Veröffentlichungsschrift für die Führung des Gegengewichts Führungsschienen, jedoch für den Antrieb des Gegengewichts - mittels zylindrischer Motoren oder Flachmotoren - ein zu den Führungsschienen und zu dem Tragmittel separates Treibmittel, in Form eines flexiblen Treibriemens, der in dem Aufzugsschacht gespannt ist. An diesem Treibriemen laufen antreibende Reibräder und hierzu versetzt angeordnete Gegenrollen. Optional können der Treibriemen und die Antriebsräder verzahnt sein.

Es ist ein Nachteil dieser Konfiguration mit Eigenantrieb am Gegengewicht, dass die Treibfunktion nicht einfach zu beherrschen ist. Ausserdem ist die Lebensdauer des dort separat vorgeschlagenen Treibmittels und auch des Tragmittels aufgrund der erforderlichen Umschlingung und somit auftretenden Walkarbeit beschränkt. Ein weiterer Nachteil ist die Kostenintensität einer Lösung, die den Antrieb und die Führung des Gegengewichts voneinander trennt.

Die Offenlegungsschrift DE-A1-101 40 390 hingegen offenbart statt einem separaten, flexiblen Treibriemen starre Ablaufbahnen in Form von Profilscheinen, die gleichzeitig die Führungsfunktion für die Bewegung des Gegengewichts übernehmen. Der Antrieb erfolgt relativ aufwändig über Reibräder und versetzt angeordnete Gegenräder und vier Antriebsmotoren, die in einem Chassis angeordnet sind und hierin gelagerte Antriebswellen antreiben. Das Chassis ist fest mit dem Gegengewicht verbunden.

Auch die Veröffentlichungsschrift WO-A1-01/70614 offenbart eine ähnlich aufwändige Rahmenkonstruktion mit Antriebswellen und mindestens einem Antriebmotor.

Es stellt sich die Aufgabe, eine Aufzugsanlage zu konzipieren, die weniger Platz als die herkömmlichen Traktionsaufzüge braucht und die möglichst einfach und mit wenigen Mitteln zu realisieren ist.

Ausserdem soll eine solche Aufzugsanlage möglichst kostengünstig sein und trotzdem einen hohen Fahrkomfort und grosse Sicherheit bieten.

Die Aufgabe wird gelöst durch eine Aufzugsanlage, bei der mindestens ein Gegengewicht selbstfahrend ist. Zu diesem Zweck ist an diesem Gegengewicht ein Flachantrieb befestigt, wobei der Flachantrieb mit einer stationär in der Aufzugsanlage angebrachten Führungsstruktur in Wechselwirkung steht. Die Führungsstruktur dient einerseits als Führungsmittel für das Gegengewicht und anderseits nimmt die Führungsstruktur Antriebskräfte des Flachantriebs auf. Die Aufzugskabine bewegt sich dadurch, dass eine Drehbewegung des Flachantriebs am Gegengewicht in eine Vertikalbewegung des Gegengewichts entlang der Führungsstruktur umgewandelt wird. Da die Aufzugskabine über die Tragmittel mit dem Gegengewicht verbunden ist, folgt die Aufzugskabine der Bewegung des Gegengewichts, wobei die Bewegungsrichtungen entgegengesetzt sind.

Gemäss Erfindung ist eine komplementäre Verzahnung an der Führungsstruktur vorgesehen. Die Aufzugskabine bewegt sich dadurch, dass eine Drehbewegung eines Zahnkranzes eines Flachantriebs am Gegengewicht in eine vertikalbewegung des Gegengewichts entlang der komplementären Verzahnung umgewandelt wird. Da die Aufzugskabine über die Tragmittel mit dem Gegengewicht verbunden ist, folgt die Aufzugskabine der Bewegung des Gegengewichts, wobei die Bewegungsrichtungen entgegengesetzt sind.

In einer weiterhin bevorzugten Ausführungsform ist ein Gegengewicht vorgesehen, das asymmetrisch auf einer Seite der Aufzugskabine angeordnet ist. An diesem Gegengewicht ist mindestens ein Flachantrieb angebracht.

In einer anderen bevorzugten Ausführungsform sind zwei Gegengewichte vorgesehen und an jedem dieser Gegengewichte ist mindestens je ein Flachantrieb angebracht. Diese Gegengewichte sind vorzugsweise symmetrisch zur Aufzugskabine angeordnet.

In einer weiterhin bevorzugten Ausführungsform ist pro Flachantrieb mindestens je eine Gegenrolle vorgesehen, um das Gegengewicht sicher führen zu können.

Besonders bevorzugt ist eine Anordnung, bei welcher die Tragmittel exzentrisch im oberen Bereich des Gegengewichts so befestigt sind, dass asymmetrisch auftretende Kräfte besser abgefangen werden. Ausserdem führt die exzentrische Aufhängung des Gegengewichts zu einem sichereren Eingriff der Verzahnungen bei denjenigen Ausführungsformen, bei denen eine solche Verzahnung vorgesehen ist.

Es wird als ein Vorteil der Erfindung angesehen, dass eine klare Trennung zwischen Tragfunktion auf der einen seite und Antriebs- sowie Führungsfunktion auf der anderen Seite gegeben ist. Die Tragelemente, oder deren Komponenten, können daher unabhängig von den Antriebs- sowie Führungselementen, oder deren Komponenten, optimiert werden. Das elastische Verbindungsmittel zwischen Aufzugskabine und Gegengewicht ist nur noch ein Tragmittel - oder vorzugsweise kommen hier mehrere Tragmittel zum Einsatz - und kann/können dementsprechend dimensioniert werden.

Die Erfindung führt zu einer längeren Lebensdauer für das/die Tragmittel, da keine (Oberflächen-) Traktionskräfte in das/die Tragmittel eingeleitet werden.

Gemäss Erfindung wirken die Antriebskräfte des/der Flachantriebe nicht auf das/die Tragmittel, die als Verbindung zwischen Aufzugskabine und Gegengewicht(en) dienen, sondern sie wirken auf Verzahnungen an der Führungsstruktur im oder am Aufzugsschacht.

Gemäss Erfindung übernimmt bei einem Teil der Ausführungsformen die komplementäre Verzahnung durch die Wechselwirkung mit dem/den zahnkränzen der Flachantriebe neben der Antriebsfunktion auch mindestens einen Teil der Führungsfunktion für das/die Gegengewicht(e).

Vorteilhafterweise wird bei dem erfindungsgemässen Antriebskonzept die Aufzugskabine mit einer Kabinenbremse ausgerüstet. Dies hat folgende Vorteile:
o Die Komplexität des Antriebs und seine Baugrösse reduzieren sich drastisch. Das führt zu weniger Teilen und zu einem geringeren Wartungsaufwand.
o Die elastische Dehnung des Tragmittels bzw. der Tragmittel zwischen Aufzugskabine und Gegengewicht spielt keine Rolle mehr, da die Aufzugskabine immer in der Haltestelle fixiert werden kann. Das/die Tragmittel muss dann nur noch nach dem Kriterium der Zuglast dimensioniert werden.
o Im Falle eines Antriebs- oder Stromausfalls kann die einfache Zugänglichkeit zum Flachantrieb am Gegengewicht nicht immer gewährleistet werden. Mit einer Kabinenbremse ist jedoch eine einfache Zugänglichkeit möglich, was die Befreiung von in der Aufzugskabine eingeschlossenen Personen beschleunigt.

Neben den Flachantrieben selbst kann auch die zugehörige Leistungselektronik (ACVF = Frequenzumrichter mit variabler Frequenz) auf oder an dem Gegengewicht installiert werden. Damit kann auch dessen Masse als wirksame Gegengewichtsmasse genutzt werden. Ausserdem werden EMV-Störungen (elektromagnetische Störungen) durch die kurze Verbindung zwischen ACVF und Flachantrieb(en) minimiert. Die Aufzugsanlage kann modular aufgebaut werden. D.h., in Abhängigkeit der Nutzlast wird die Anzahl der am Gegengewicht montierten Flachantriebseinheiten variiert.

Durch die Distanz zur Aufzugskabine und die Dämpfungseigenschaft der langen Tragmittel werden durch den Flachantrieb induzierte Vibrationen und Geräusche reduziert bzw. eliminiert.

Anhand der beiliegenden Figuren wird die vorliegende Erfindung näher erläutert.

Es zeigen:
Fig. 1 eine Draufsicht einer ersten erfindungsgemässen Aufzugsanlage in einer vereinfachten Darstellung.
Fig. 2 eine Draufsicht einer weiteren erfindungsgemässen Aufzugsanlage in einer vereinfachten Darstellung.
Fig. 3A eine Seitenansicht eines Teils einer weiteren erfindungsgemässen Aufzugsanlage in einer vereinfachten Darstellung.
Fig. 3B eine Draufsicht der Fig. 3A.
Fig. 4 eine Seitenansicht eines Teils einer weiteren erfindungsgemässen Aufzugsanlage in einer vereinfachten Darstellung.
Fig. 5 eine Seitenansicht eines Teils einer weiteren erfindungsgemässen Aufzugsanlage in einer vereinfachten Darstellung.
Fig. 6 eine Schnittdarstellung eines ersten Flachantriebs, der in einer weiteren erfindungsgemässen Aufzugsanlage eingesetzt werden kann.
Fig. 7 eine Schnittdarstellung eines weiteren Flachantriebs, der in einer weiteren erfindungsgemässen Aufzugsanlage eingesetzt werden kann.
Fig. 8 eine Seitenansicht einer weiteren erfindungsgemässen Aufzugsanlage in einer vereinfachten Darstellung.
Fig. 9 eine Seitenansicht einer weiteren erfindungsgemässen Aufzugsanlage in einer vereinfachten Darstellung.

In der Fig. 1 ist eine erste erfindungsgemässe Aufzugsanlage 100 dargestellt. Es handelt sich um eine asymmetrische Konfiguration, da auf einer Seite einer Aufzugskabine 5 eine Führungsstruktur 10 mit einem Gegengewicht 18 mit Eigenantrieb angeordnet ist. Auf der anderen, gegenüberliegenden Seite der Aufzugskabine 5 befindet sich eine einfache Führungsschiene (z.B. in T-Form), die als Führungsstruktur 10 dient. Die Aufzugsanlage 100 kann z.B. in einem Aufzugsschacht 2 eines Gebäudes installiert sein. An dem Gegengewicht 18 ist ein Flachantrieb 6 angebracht, der als Eigenantrieb dient. Der Flachantrieb 6 umfasst mindestens einen Zahnkranz 7, der in eine komplementäre Verzahnung 25 eingreift, die z.B. an der Führungsstruktur 10 vorgesehen ist. Das Gegengewicht 18 ist über Tragmittel 19 mit der Aufzugskabine 5 verbunden. Vorzugsweise werden die Tragmittel 19 über entsprechende Umlenkrollen (z.B. am oberen Schachtende) umgelenkt.

Durch diese Art der Anordnung wird eine Drehbewegung des Zahnkranzes 7 umgewandelt in eine Vertikalbewegung des Gegengewichts 18 und somit in eine entgegengesetzte vertikalbewegung der Aufzugskabine 5. Es besteht eine im Wesentlichen formschlüssige Verbindung zwischen dem Zahnkranz 7 und der komplementären Verzahnung 25.

Je nach Drehrichtung des Flachantriebs 6 läuft dieser zusammen mit dem Gegengewicht 18 entlang der komplementären Verzahnung 25 nach oben oder nach unten.

Auf der Oberseite der Aufzugskabine 5 sind seitlich einer Mittellinie L-L (symmetrisch zu der Mittellinie L-L) Aufhängepunkte 8 für die Tragorgane 19 (Tragmittel) vorhanden. Die Tragorgane 19 führen jeweils zum oberen Ende der Aufzugsanlage 100, um dort über die genannten Umlenkrollen (nicht gezeigt) zu den Aufhängepunkten bzw. Befestigungspunkten 8 geführt zu werden. Diese Befestigungspunkte 8 liegen in einer Vertikalebene BV, die ungefähr zusammenfällt mit der Ebene in der Führungsschienen 10.1 der Führungsstrukturen 10 angebracht sind.

An der Aufzugskabine 5 kann eine Türanlage 50 mit Kabinentüren 21 und Schachttüren 22 vorgesehen sein. Vorzugsweise kommt eine asymmetrische Türanlage 50 bei der asymmetrischen Konfiguration zum Einsatz, wie in Fig. 1 gezeigt. Die Aufzugskabine 5 kann so mit der asymmetrischen Türanlage 50 ausgerüstet sein, dass sich die Türelemente 21, 22 der Türanlage 50 beim Öffnen zu derjenigen Seite der Aufzugskabine 5 hin verschieben, wo sich auch die Führungsstruktur 10 mit der komplementären Verzahnung 25 befindet. Die Verschiebung der Türelemente 21, 22 ist in Fig. 1 gestrichelt gezeigt.

Bei der in Fig. 1 gezeigten Ausführungsform sind zwei Flachantriebe 6 nebeneinander (parallel zueinander) in einer koaxialen Tandem-Konfiguration angeordnet (siehe auch Fig. 7). Jeder Flachantrieb 6 hat einen eigenen Zahnkranz 7, der in eine eigene komplementäre Verzahnung 25 eingreift. Es kann aber auch nur ein einziger Flachantrieb 6 pro Gegengewicht 18 vorgesehen sein (siehe z.B. Fig. 9).

Es können gemäss Erfindung verschiedene Flachantriebe 6 eingesetzt werden. Besonders bevorzugt sind die folgenden Arten von Flachantrieben 6:
- getriebelose Flachantriebe;
- bürstenlose Motoren, insbesondere bürstenlose gleichstromgespeiste Motoren, vorzugsweise Permanentmagnet-Synchronmotoren;
- vorzugsweise Aussenläufermotoren;
- Innenläufermotoren.

Diese Flachantriebe 6 werden auch als Drehmomentmotoren bezeichnet. Das Gegengewicht 18 ist als Last direkt an dem Flachantrieb 6 befestigt. Ein Stator 34 ist direkt an dem Gegengewicht 18 oder an einer Gegengewichtsstruktur 35 befestigt. Es bedarf keiner Übertragungsmittel, wie zum Beispiel Getriebe, Riemen, Ketten, etc. Daher werden diese Flachantriebe 6 auch als Direktantriebe bezeichnet.

Es ist ein Vorteil dieser Flachantriebe 6, dass sie ein kompaktes, platzsparendes Design aufweisen und daher problemlos in oder an dem Gegengewicht 18 angeordnet werden können. Ausserdem haben derartige Flachantriebe 6 quasi keine mechanischen Reibungsverluste und sind effizient. Besonders bevorzugt sind Flachantriebe 6 mit gehäuse- oder rahmenlosem Design. Derartige Flachantriebe 6 können nach Bedarf verkleidet und umbaut werden. Daher sind sie besonders gut geeignet für die vorliegenden Anwendungen.

Eine weitere Ausführungsform der Erfindung ist in Fig. 2 gezeigt. In dieser Figur ist eine schematische Draufsicht einer Aufzugsanlage 100 zu sehen. Es handelt sich um eine symmetrische Konfiguration. Die Aufzugsanlage 100 umfasst eine Aufzugskabine 5, zwei vertikale seitliche Führungsstrukturen 10 und zwei entlang der Führungsstrukturen 10 verfahrbare Gegengewichte 18. Ausserdem ist jedes der Gegengewichte 18 mit einem Eigenantrieb versehen. Die Aufzugskabine 5 ist durch Tragmittel 19 mit den Gegengewichten 18 verbunden. Es handelt sich auch in diesem Fall um selbstfahrende Gegengewichte 18, an deren Oberseite je ein Flachantrieb 6 befestigt ist. Jeder Flachantrieb 6 weist mindestens einen Zahnkranz 7 auf, der in komplementäre Verzahnungen 25 (z.B. in Form von Zahnstangen) eingreift, die an den Führungsstrukturen 10 vorgesehen sind. Durch diese Art der Konfiguration werden Drehbewegungen der Zahnkränze 7 in Vertikalbewegungen der Gegengewichte 18 umgewandelt.

An der Aufzugskabine 5 kann eine Türanlage 50 mit Kabinentüren 21 und Schachttüren 22 vorgesehen sein. Vorzugsweise kommt eine symmetrische Türanlage 50 bei einer symmetrischen Konfiguration zum Einsatz, wie in Fig. 2 gezeigt. Die Aufzugskabine 5 kann so mit der symmetrischen Türanlage 50 ausgerüstet sein, dass sich die Türelemente 21, 22 der Türanlage 50 beim Öffnen zu beiden Seiten der Aufzugskabine 5 hin verschieben. Die Verschiebung der Türelemente 21, 22 ist in Fig. 2 gestrichelt gezeigt.

Die Enden der Tragmittel 19 sind an sogenannten Befestigungspunkten 8 an der Aufzugskabine 5 befestigt. Diese Befestigungspunkte 8 liegen in einer Vertikalebene BV, die ungefähr mit der Ebene zusammenfällt, in der die Führungsschienen 10.1 angebracht sind. Die Befestigungspunkte 8 liegen seitlich einer Mittellinie L-L (symmetrisch zu der Mittellinie L-L).

An den Führungsstrukturen 10 in Fig. 2 sind im gezeigten Beispiel Führungsschienen 10.1 angebracht, um die Aufzugskabine 5 präziser führen zu können. Ausserdem können Führungsflächen z.B. im Inneren der Führungsstrukturen 10 vorgesehen sein, entlang denen Gegenrollen 24 laufen können. Diese Führungsflächen verlaufen vorzugsweise parallel zu der als komplementäre Verzahnung 25 dienenden Zahnstange.

Auch bei der in Fig. 2 gezeigten Ausführungsform sind pro Gegengewicht 18 zwei Flachantriebe 6 nebeneinander (parallel zueinander) in einer koaxialen Tandem-Konfiguration angeordnet (siehe auch Fig. 7). Jeder Flachantrieb 6 hat einen eigenen Zahnkranz 7, der in eine eigene komplementäre Verzahnung 25 eingreift. Es kann aber auch nur ein einziger Flachantrieb 6 pro Gegengewicht 18 vorgesehen sein (siehe z.B. Fig. 9).

Eine weitere Ausführungsform der Erfindung ist in Fig. 3A und Fig. 3B gezeigt. In Fig. 3A ist eine schematische Seitenansicht eines Teils einer Aufzugsanlage 100 zu sehen, während Fig. 3B eine schematische Draufsicht zeigt. Die Aufzugsanlage 100 umfasst ein Gegengewicht 18 mit zwei vertikalen seitlichen Verzahnungen 25. Das Gegengewicht 18 trägt zwei Flachantriebe 6. Jeder der beiden Flachantriebe 6 hat einen Zahnkranz 7, der in die Verzahnungen 25 eingreift. Vorzugsweise sind Gegenrollen 24 auf der Gegenseite der Zahnkränze 7 so angeordnet, dass die Verzahnungen 25 zwischen den Zahnkränzen 7 und den Gegenrollen 24 verlaufen. Die Aufzugskabine (nicht gezeigt) ist durch Tragmittel 19 mit dem Gegengewicht 18 verbunden. Es handelt sich auch in diesem Fall um ein selbstfahrendes Gegengewicht 18. Durch diese Art der Konfiguration, wird eine Drehbewegung der Zahnkränze 7 umgewandelt in eine Vertikalbewegung des Gegengewichts 18.

Auch im Fall der in Fig. 3A und 3B gezeigten Ausführungsform ist jeder der Flachantriebe 6 doppelt ausgeführt und weist entsprechend je zwei Zahnkränze 7 auf, wie in der Draufsicht in Fig. 3B zu erkennen ist. vorzugsweise trägt das Gegengewicht 18 die Leistungselektronik (ACVF), wie in Fig. 3A angedeutet.

Eine weitere Ausführungsform ist in Fig. 4 gezeigt. Diese weitere Ausführungsform ist nur ansatzweise beschrieben, da sie im Wesentlichen der in Fig. 3A und 3B beschriebenen Ausführungsform entspricht. Sie weist im gezeigten Fall vier Flachantriebe 6 auf. Dadurch wird die Förderleistung erhöht. Eine solche Konfiguration eignet sich zum Beispiel für grössere Aufzugskabinen und/oder für das Bewegen grösserer Lasten.

In Fig. 5 ist eine weitere Ausführungsform stark schematisiert dargestellt. Zu erkennen ist eine hohle Führungsstruktur 10 in deren Inneren I sich zwei Gegenrollen 24 bewegen. Aussen ist eine Zahnstange 25 an der Führungsstruktur 10 vorgesehen. Ein Gegengewicht 18 mit einem Flachantrieb 6 rollt entlang der Zahnstange 25 auf- oder abwärts. Vorzugsweise ist das Tragmittel 19 leicht exzentrisch an dem Gegengewicht befestigt. dS ist ein Mass für die Exzentrizität.

Eine Ausführungsform eines Flachantriebs 6, wie er gemäss Erfindung eingesetzt werden kann, ist in Fig. 6 gezeigt. Bei dem gezeigten Flachantrieb 6 handelt es sich um einen Permanentmagnet-Synchronmotor, der einen aussenliegenden Zahnkranz 7 umfasst. Die Permanentmagnete 31 sitzen an einer Zylinderfläche und die Blechpakete und Spulen 32 werden von den Permanentmagneten 31 radial umschlossen. Ein Rotor 33 trägt die Permanentmagnete 31 sowie den Zahnkranz 7. Der Stator 34 trägt die Blechpakete und die Spulen 32 und erstreckt sich im Inneren des Flachantriebs 6. Der Stator 34 ist mechanisch mit dem Gegengewicht 18 oder mit einer Gegengewichtsstruktur 35 verbunden.

Die Dicke D1 des Flachantriebs 6 beträgt vorzugsweise weniger als 100 mm. Vorzugsweise beträgt die Dicke D1 weniger als 80 mm. Der Durchmesser D2 beträgt typischerweise ca. 600 mm.

Eine weitere Ausführungsform eines Flachantriebs 6, wie er gemäss Erfindung eingesetzt werden kann, ist in Fig. 7 gezeigt. Bei dem gezeigten Flachantrieb 6 handelt es sich um eine sogenannte Tandemanordnung, bei der zwei Flachantriebe koaxial aneinandergebaut sind. Der Aufbau ist analog zu dem aus Fig. 6, wobei einfach ein zweiter Flachantrieb spiegelverkehrt mit der gleichen Gegengewichtsstruktur 35 verbunden ist.

Die Dicke D3 des Tandem-Flachantriebs 6 beträgt vorzugsweise weniger als 200 mm. Vorzugsweise beträgt die Dicke D3 weniger als 160 mm. Der Durchmesser D2 beträgt typischerweise ca. 600 mm.

In einer bevorzugen Ausführungsform ist pro Flachantrieb 6 mindestens je eine Gegenrolle 24 vorgesehen (siehe z.B. Fig. 5), um das Gegengewicht 18 sicher führen zu können. Diese Gegenrolle 24 stellt sicher, dass der Zahnkranz 7 sauber in die komplementäre Verzahnung 25 eingreift. Die Gegenrolle 24 sorgt für einen sicheren Eingriff der Zahnkränze 7 in die komplementären Verzahnungen 25.

Eine mögliche Anordnung solcher Gegenrollen 24 ist der Fig. 5 zu entnehmen.

Bei einem Teil der Ausführungsformen verlaufen die komplementären Verzahnungen 25 in Form von Zahnstangen vertikal im Aufzugsschacht entlang der Führungen 10. Die Gegenrollen 24 laufen entlang von Flächen, die parallel zu den Zahnstangen liegen, wobei sich diese Flächen auf einer gegenüberliegenden Seite befinden.

Bei einer anderen Ausführungsform sind vorteilhafterweise an den Führungsstrukturen 10 Führungsschienen 10.1 angebracht, um die Aufzugskabine 5 präziser führen zu können, was zu einem erhöhten Fahrkomfort und zu reduziertem Verschleiss führt.

Gemäss Erfindung kann die Energie- und Signalzuführung zu den Flachantrieben 6 an dem Gegengewicht 18 oder an den Gegengewichten 18 über ein spezielles (Hänge-)Kabel im Aufzugsschacht erfolgen, oder es können an der Führungsstruktur 10 Schleifkontakte oder Stromabnehmer vorgesehen sein. Neben den Flachantrieben 6 selbst kann auch die zugehörige Leistungselektronik auf oder an dem Gegengewicht 18 installiert werden. Dies führt zu einem etwas höheren Gewicht, was von Vorteil ist, weil das Gegengewicht 18 dann kleiner/leichter dimensioniert werden kann.

Eine weitere erfindungsgemässe Aufzugsanlage 100 ist in Fig. 8 in einer vereinfachten Darstellung gezeigt. Diese Ausführungsform zeichnet sich dadurch aus, dass die als komplementäre Verzahnungen 25 dienenden Zahnstangen mit einer Schrägverzahnung versehen sind. Vorzugsweise sind die zähne der linken Zahnstange und die Zähne der rechten Zahnstange so ausgerichtet, dass sie einen Winkel bilden, der zwischen 180 Grad (in diesem Fall haben beide Zahnstangen eine gerade Verzahnung) und 45 Grad liegt. In Fig. 8 sind die entsprechenden schrägverzahnten Zahnkränze 7 der Flachantriebe angedeutet und es ist das Gegengewicht 18 zu erkennen. Dadurch, dass zwei Schrägverzahnungen zum Einsatz kommen, übernimmt die Paarung aus Zahnstangen und Zahnkränzen 7 neben der Antriebsfunktion auch eine Führungsfunktion für das Gegengewicht 18. Die in Fig. 8 gezeigte Ausführungsform eignet sich besonders für Tandem-Flachantriebe.

Eine weitere erfindungsgemässe Aufzugseinrichtung 100 ist in Fig. 9 in einer vereinfachten Darstellung gezeigt. Diese Ausführungsform zeichnet sich dadurch aus, dass die als komplementäre Verzahnung 25 dienende Zahnstange mit einer Art Heringbone-Verzahnung (im Sinne einer Doppelschrägverzahnung) versehen ist. Der Zahnkranz 7 ist entsprechend ausgeführt. Diese Art der Verzahnung führt zu einer Selbstführung.

Vorzugsweise wird das Gewicht der Gegengewichte 18 so gewählt, dass es samt des/der Flachantriebe 6 und der optionalen Leistungselektronik ungefähr das Gewicht der Aufzugskabine 5 ausgleicht. Durch eine derartige Ausbalancierung oder einen entsprechenden Ausgleich wird erreicht, dass der Antrieb immer in eine definiert gleiche Richtung treiben muss, was zu einem besseren Fahrkomfort führt.

Vorzugsweise sind Haltebremsen an der Aufzugskabine 5 vorgesehen, um eine sichere Funktion der Aufzugsanlage 100 in allen Situationen zu gewährleisten.

## Patentansprüche

1. Aufzugsanlage (100) mit einer Aufzugskabine (5) und mit mindestens einer Führungsstruktur (10) und einem entlang der Führungsstruktur (10) verfahrbaren Gegengewicht (18), an dem ein als Eigenantrieb dienender Antrieb befestigt ist, wobei die Aufzugskabine (5) durch ein Tragmittel (19) mit dem Gegengewicht (18) verbunden ist, wobei durch die Verbindung der Aufzugskabine (5) mit dem Gegengewicht (18) durch das Tragmittel (19) die Aufzugskabine (5) eine zweite Vertikalbewegung ausführt, die umgekehrt zu einer ersten Vertikalbewegung ist, und wobei die Führungsstruktur (10) eine stationär angeordnete Führungsschiene (10.1) umfasst, um die Aufzugskabine (5) zu führen, **dadurch gekennzeichnet, dass** die Führungsstruktur (10) eine stationär angeordnete Zahnstange (25) mit komplementärer Verzahnung (25) umfasst, an der das Gegengewicht (18) geführt bewegbar ist, und dass ein Flachantrieb (6) als Antrieb dient, der einen Zahnkranz (7) aufweist, der im Wesentlichen in die komplementäre Verzahnung (25) formschlüssig eingreift, um eine Drehbewegung des Zahnkranzes (7) in die erste Vertikalbewegung des Gegengewichts (18) umzuwandeln.

2. Aufzugsanlage (100) nach Anspruch 1, **dadurch gekennzeichnet, dass** es sich bei dem Flachantrieb (6) um einen getriebelosen Flachantrieb handelt.

3. Aufzugsanlage (100) nach einem der Ansprüche 1 oder 2, **dadurch gekennzeichnet, dass** es sich bei dem Flachantrieb (6) um einen bürstenlosen Motor handelt.

4. Aufzugsanlage (100) nach einem der Ansprüche 1 bis 3, **dadurch gekennzeichnet, dass** es sich bei dem Flachantrieb (6) um einen Innenläufermotor oder einen Aussenläufermotor handelt.

5. Aufzugsanlage (100) nach einem der vorhergehenden Ansprüche, **dadurch gekennzeichnet, dass** die Aufzugsanlage (100) einen asymmetrischen Aufbau hat, der sich dadurch auszeichnet, dass sich die Führungsstruktur (10) auf einer Seite der Aufzugskabine (5) befindet und dass das Gegengewicht (18) mit dem Flachantrieb (6) sich auf derjenigen Seite der Aufzugskabine (5) befindet, an der die Führungsstruktur (10) angeordnet ist.

6. Aufzugsanlage (100) nach Anspruch 5, **dadurch gekennzeichnet, dass** die Aufzugskabine (5) mit einer einseitigen Türanlage (50) ausgestattet ist, wobei sich Türelemente (21, 22) der Türanlage (50) beim Öffnen zu derjenigen Seite der Aufzugskabine (5) hin verschieben, an der die Führungsstruktur (10) angeordnet ist.

7. Aufzugsanlage (100) nach einem der vorhergehenden Ansprüche 1 bis 4, **dadurch gekennzeichnet, dass** die Aufzugsanlage (100) einen im Wesentlichen symmetrischen Aufbau hat, der sich dadurch auszeichnet, dass zwei Führungsstrukturen (10) und zwei Gegengewichte (18) angeordnet sind, wobei eine erste Führungsstruktur (10) mit einem ersten Gegengewicht (18) auf einer ersten Seite der Aufzugskabine (5) angeordnet ist und eine zweite Führungsstruktur (10) mit einem zweiten Gegengewicht (18) auf einer zweiten, gegenüberliegenden Seite der Aufzugskabine (5) angeordnet ist.

8. Aufzugsanlage (100) nach einem der vorhergehenden Ansprüche, **dadurch gekennzeichnet, dass** an dem Gegengewicht (18) mindestens eine Gegenrolle (24) vorgesehen ist, die an der Führungsstruktur (10) abrollt und für eine sichere Wechselwirkung des Flachantriebs (6) mit der Führungsstruktur (10) sorgt.

9. Aufzugsanlage (100) nach einem der vorhergehenden Ansprüche, **dadurch gekennzeichnet, dass** vorzugsweise mindestens zwei Tragmittel (19) exzentrisch im oberen Bereich des Gegengewichts (18) befestigt sind.

10. Aufzugsanlage (100) nach einem der vorhergehenden Ansprüche, **dadurch gekennzeichnet, dass** das Gewicht des Gegengewichts (18) so gewählt ist, dass es samt des Flachantriebs (6) ungefähr das Gewicht der Aufzugskabine (5) ausgleicht, wobei durch diesen Ausgleich der Flachantrieb (6) immer nur in eine definiert gleiche Richtung antreibt.

11. Aufzugsanlage (100) nach Anspruch 1, **dadurch gekennzeichnet, dass** das Gegengewicht (18) exzentrisch aufgehängt ist, um für einen sichereren Eingriff des Zahnkranzes (7) in die komplementäre Verzahnung (25) zu sorgen.

12. Aufzugsanlage (100) nach einem der vorhergehenden Ansprüche, **dadurch gekennzeichnet, dass** mindestens zwei Tragmittel (19) verbindend zwischen der Aufzugskabine (5) und dem Gegengewicht (18) oder den Gegengewichten angeordnet sind.

## Claims

1. Lift system (100) comprising a lift car (5), at least one guide structure (10) and a counterweight (18) which can be moved along the guide structure (10) and to which a drive which serves as self-propelling drive is fastened, the lift car (5) being connected to the counterweight (18) by a suspension means (19), the lift cab (5) performing a second vertical movement as a result of the connection of the lift car (5) to the counterweight (18) by the suspension means (19), which second vertical movement is inverted with respect to a first vertical movement, and wherein the guide structure (10) comprising a guide rail (10.1) which is arranged in a stationary manner in order to guide the lift car (5), **characterized in that** the guide structure (10) comprises a toothed rack (25) which is arranged in a stationary manner and has a complementary toothing system (25), on which the counterweight (18) can be moved in a guided manner, and **in that** a flat drive (6) serves as drive which has a crown gear (7) which engages substantially into the complementary toothing system (25) in a positively locking manner, in order to convert a rotational movement of the crown gear (7) into the first vertical movement of the counterweight (18).

2. Lift system (100) according to Claim 1, **characterized in that** the flat drive (6) is a gearless flat drive.

3. Lift system (100) according to either of Claims 1 and 2, **characterized in that** the flat drive (6) is a brushless motor.

4. Lift system (100) according to one of Claims 1 to 3, **characterized in that** the flat drive (6) is an internal-rotor motor or an external-rotor motor.

5. Lift system (100) according to one of the preceding claims, **characterized in that** the lift system (100) has an asymmetrical construction which is distinguished by the fact that the guide structure (10) is situated on one side of the lift car (5) and that the counterweight (18) with the flat drive (6) is situated on that side of the lift car (5), on which the guide structure (10) is arranged.

6. Lift system (100) according to Claim 5, **characterized in that** the lift car (5) is equipped with a single-side door system (50), door elements (21, 22) of the door system (50) being displaced during opening towards that side of the lift car (5), on which the guide structure (10) is arranged.

7. Lift system (100) according to one of the preceding Claims 1 to 4, **characterized in that** the lift system (100) has a substantially symmetrical construction which is distinguished by the fact that two guide structures (10) and two counterweights (18) are arranged, a first guide structure (10) with a first counterweight (18) being arranged on a first side of the lift car (5) and a second guide structure (10) with a second counterweight (18) being arranged on a second, opposite side of the lift car (5).

8. Lift system (100) according to one of the preceding claims, **characterized in that** at least one counter-roller (24) is provided on the counterweight (18), which counter-roller (24) rolls on the guide structure (10) and ensures a reliable interaction of the flat drive (6) with the guide structure (10).

9. Lift system (100) according to one of the preceding claims, **characterized in that** preferably at least two suspension means (19) are fastened eccentrically in the upper region of the counterweight (18).

10. Lift system (100) according to one of the preceding claims, **characterized in that** the weight of the counterweight (18) is selected in such a way that, together with the flat drive (6), it equalizes approximately the weight of the lift car (5), the flat drive (6) always driving only in a defined uniform direction as a result of the said equalization.

11. Lift system (100) according to Claim 1, **characterized in that** the counterweight (18) is suspended eccentrically, in order to ensure more reliable engagement of the crown gear (7) into the complementary toothing system (25).

12. Lift system (100) according to one of the preceding claims, **characterized in that** at least two suspension means (19) are arranged in a connecting manner between the lift car (5) and the counterweight (18) or the counterweights.

## Revendications

1. Installation d'ascenseur (100) comprenant une cabine d'ascenseur (5) et au moins une structure de guidage (10) et un contrepoids (18) déplaçable le long de la structure de guidage (10), auquel contrepoids est fixé un entraînement servant d'entraînement autopropulsée, la cabine d'ascenseur (5) étant connectée au contrepoids (18) par un moyen porteur (19), la cabine d'ascenseur (5), du fait de sa liaison au contrepoids (18) par le moyen porteur (19), effectuant un deuxième mouvement vertical qui est en sens inverse d'un premier mouvement vertical, et la structure de guidage (10) comprenant un rail de guidage (10.1) disposé de manière stationnaire pour guider la cabine d'ascenseur (5), **caractérisée en ce que** la structure de guidage (10) comprend une crémaillère (25) disposée de manière stationnaire avec une denture complémentaire (25), sur laquelle le contrepoids (18) peut être déplacé de manière guidée, et **en ce qu'**un entraînement plat (6) sert d'entraînement qui présente une couronne dentée (7) qui vient en prise par engagement par correspondance géométrique sensiblement dans la denture complémentaire (25), afin de convertir un mouvement de rotation de la couronne dentée (7) en le premier mouvement vertical du contrepoids (18).

2. Installation d'ascenseur (100) selon la revendication 1, **caractérisée en ce que** l'entraînement plat (6) est un entraînement plat sans boîte de vitesses.

3. Installation d'ascenseur (100) selon l'une quelconque des revendications 1 ou 2, **caractérisée en ce que** l'entraînement plat (6) est un moteur sans balais.

4. Installation d'ascenseur (100) selon l'une quelconque des revendications 1 à 3, **caractérisée en ce que** l'entraînement plat (6) est un moteur à rotor intérieur ou à rotor extérieur.

5. Installation d'ascenseur (100) selon l'une quelconque des revendications précédentes, **caractérisée en ce que** l'installation d'ascenseur (100) a une structure asymétrique qui se **caractérise par le fait que** la structure de guidage (10) se trouve d'un côté de la cabine d'ascenseur (5) et que le contrepoids (18) avec l'entraînement plat (6) se trouve du côté de la cabine d'ascenseur (5) au niveau duquel se trouve la structure de guidage (10).

6. Installation d'ascenseur (100) selon la revendication 5, **caractérisée en ce que** la cabine d'ascenseur (5) est munie d'une installation de porte d'un côté (50), des éléments de porte (21, 22) de l'installation de porte (50) se déplaçant lors de l'ouverture vers le côté de la cabine d'ascenseur (5) au niveau duquel se trouve la structure de guidage (10).

7. Installation d'ascenseur (100) selon l'une quelconque des revendications précédentes 1 à 4, **caractérisée en ce que** l'installation d'ascenseur (100) présente une structure essentiellement symétrique qui est **caractérisée par le fait que** deux structures de guidage (10) et deux contrepoids (18) sont prévus, une première structure de guidage (10) avec un premier contrepoids (18) étant disposée d'un premier côté de la cabine d'ascenseur (5) et une deuxième structure de guidage (10) avec un deuxième contrepoids (18) étant disposée d'un deuxième côté opposé de la cabine d'ascenseur (5).

8. Installation d'ascenseur (100) selon l'une quelconque des revendications précédentes, **caractérisée en ce qu'**au moins un rouleau conjugué (24) est prévu sur le contrepoids (18), lequel roule sur la structure de guidage (10) et assure une coopération sûre entre l'entraînement plat (6) et la structure de guidage (10).

9. Installation d'ascenseur (100) selon l'une quelconque des revendications précédentes, **caractérisée en ce que** de préférence au moins deux moyens porteurs (19) sont fixés de manière excentrique dans la région supérieure du contrepoids (18).

10. Installation d'ascenseur (100) selon l'une quelconque des revendications précédentes, **caractérisée en ce que** le poids du contrepoids (18) est sélectionné de telle sorte qu'il compense, conjointement avec l'entraînement plat (6), approximativement le poids de la cabine d'ascenseur (5), cet équilibrage permettant à l'entraînement plat (6) de toujours entraîner dans une même direction définie.

11. Installation d'ascenseur (100) selon la revendication 1, **caractérisée en ce que** le contrepoids (18) est accroché de manière excentrique, afin d'assurer un engagement plus sûr de la couronne dentée (7) dans la denture complémentaire (25).

12. Installation d'ascenseur (100) selon l'une quelconque des revendications précédentes, **caractérisée en ce qu'**au moins deux moyens porteurs (19) sont disposés en effectuant une liaison entre la cabine d'ascenseur (5) et le contrepoids (18) ou les contrepoids.
